# FASCICULE DE BREVET EUROPEEN

(11) **EP 4 368 471 B1**
(45) Date de publication et mention de la délivrance du brevet: **19.02.2025**
(21) Numéro de dépôt: 23209332.8
(22) Date de dépôt: 13.11.2023
(51) Int. Cl.: B61D 35/00, B61D 1/06

(54) **VOITURE FERROVIAIRE ACCUEILLANT UNE CELLULE TOILETTE POUR PERSONNES À MOBILITÉ RÉDUITE**
SCHIENENFAHRZEUG ZUR AUFNAHME EINER TOILETTENZELLE FÜR PERSONEN MIT EINGESCHRÄNKTER MOBILITÄT
RAIL CAR WITH A TOILET CELL FOR PERSONS WITH REDUCED MOBILITY

(30) Priorité: 14.11.2022 FR 2211827
(43) Date de publication de la demande: 15.05.2024
(73) Titulaire: SpeedInnov, 75008 Paris (FR)
(72) Inventeur: BEAUSEIGNEUR, Christophe, 17540 Fontpatour de Vérines (FR); GUILLOTEAU, Emmanuel, 17440 Aytré (FR); HACHET, Joel, 17220 Clavette (FR)
(74) Mandataire: Lavoix

(56) Documents cités:
- EP-A1- 2 363 333
- EP-A1- 3 587 212
- DE-A1- 102007 055 406
- US-A- 2 811 932

## Description

La présente invention concerne une voiture ferroviaire, du type comprenant :
- une salle à passagers s'étendant suivant au moins une partie de la longueur de la voiture et comportant, à une unique extrémité, une ouverture d'accès ; et
- une cellule toilette munie d'une cuvette de toilette, occupant toute la largeur de la voiture et accessible depuis une porte d'entrée.

La voiture ferroviaire est destinée en particulier à offrir à ses occupants des commodités nécessaires à un accueil confortable lors de leurs voyages.

Dans l'objectif de faciliter le déplacement et l'accessibilité aux commodités au sein de la voiture ferroviaire pour les personnes à mobilité réduite, les contraintes réglementaires actuelles imposent le respect de critères dimensionnels.

Dans le cas d'une voiture ferroviaire, l'une des contraintes s'applique à la cellule toilette. En effet, la cellule doit définir une aire de giration suffisante permettant aux personnes en fauteuil roulant de manoeuvrer convenablement.

Le document EP 2 363 333 décrit une voiture ferroviaire comprenant une salle à passagers et une cellule toilette placée à une extrémité de la voiture. La cellule toilette et la salle à passagers sont séparées par une plateforme d'accès présentant des portes latérales qui débouchent de la voiture ferroviaire vers les quais. La plateforme dessert également un escalier débouchant sur un deuxième niveau de la voiture.

Le faible volume alloué à la cellule toilette empêche d'atteindre les exigences réglementaires en termes de dimensionnement de la cellule toilette empêchant les personnes en fauteuil roulant de se déplacer aisément.

La présence immédiate des portes latérales et de l'escalier entraine un fort encombrement autour de la cellule toilette empêchant son agrandissement et rendant impossible le respect des exigences réglementaires.

Un but de l'invention est de proposer une voiture ferroviaire accueillant une cellule toilette ayant le volume nécessaire pour respecter les contraintes réglementaires tout en n'ayant qu'un faible impact sur la circulation des passagers au sein de la voiture.

A cet effet, l'invention a pour objet une voiture ferroviaire du type précité, caractérisée en ce que la cellule toilette est placée dans la salle à passagers, au fond de la salle à l'opposé de l'unique ouverture d'accès, la porte d'accès débouchant dans la salle à passagers.

Suivant des modes particuliers de réalisation, la voiture ferroviaire selon l'invention comprend l'une ou plusieurs des caractéristiques suivantes, prise(s) isolément ou selon toute combinaison techniquement envisageable :
- la cellule toilette est pourvue d'un espace de giration formant une aire circulaire centrale de diamètre supérieur ou égal à 1,5 mètres ;
- la cellule toilette comprend une porte coulissante faisant jonction avec la salle à passagers et possédant un système de commande par bouton-poussoir ;
- la porte d'accès à la cellule toilette est excentrée latéralement par rapport à l'axe longitudinal médian du véhicule et la cellule toilette comporte une cuvette de toilette disposée du côté opposé à la porte par rapport à l'axe longitudinal médian du véhicule ;
- la cellule toilette comporte un lavabo et la cuvette de toilette, le lavabo et la porte sont placés suivant trois coins distincts de la cellule toilette ;
- la cellule toilette possède son propre système d'extraction d'air de sorte que la cellule toilette est placée en dépression par rapport à la salle à passagers ;
- la salle à passagers comporte une zone de stockage de fauteuils roulants à proximité de la cellule toilette ;
- la salle à passagers comporte des rangées de sièges disposées successivement suivant la longueur de la voiture et au moins l'une des deux rangées de sièges comporte au moins un emplacement pour l'accueil d'un fauteuil roulant et de son occupant assis sur le fauteuil roulant ou au moins un siège pour les personnes à mobilité réduite ou l'accompagnant du passager en fauteuil roulant ;
- la salle à passagers comporte des rangées de sièges disposées successivement suivant la longueur de la voiture et au moins l'une des deux rangées de sièges comporte au moins un emplacement pour l'accueil d'un fauteuil roulant et de son occupant assis sur le fauteuil roulant ;
- la voiture ferroviaire comprend :
   - une salle à passagers haute ; et
   - une salle à passagers basse,
   la cellule toilette occupant toute la largeur de la voiture et étant placée au fond de l'une des salles à passagers, à l'opposé de l'unique ouverture d'accès et l'autre salle à passagers comporte deux accès vers des voitures adjacentes situés de part et d'autre de la voiture ferroviaire.

D'autres aspects et avantages de l'invention apparaîtront à la lecture de la description qui suit, donnée uniquement à titre d'exemple et faite en référence aux dessins annexés, dans lesquels :
- [Fig 1] la Figure 1 est une vue en coupe longitudinale d'une voiture ferroviaire selon l'invention ; et
- [Fig 2] la Figure 2 est une vue de dessus partielle de la voiture ferroviaire de la figure 1.

Sur la Figure 1 est illustrée la caisse 1 d'une voiture ferroviaire 2 comprenant un niveau inférieur 4 et un niveau supérieur 6. Un plancher 8 sépare le niveau inférieur 4 du niveau supérieur 6.

La caisse 1 de la voiture ferroviaire 2 repose sur des bogies 10. La figure 1 représente une voiture ferroviaire d'une rame articulée, c'est -à-dire une rame dans laquelle les bogies sont entre les voitures. Les bogies sont alors dits intermédiaires. En variante, la voiture est celle d'une rame conventionnelle, c'est-à-dire une rame constituée de voitures reposant chacune sur deux bogies complets indépendants des autres voitures.

Le niveau supérieur 6 comporte une salle à passagers haute 12 s'étendant suivant l'essentiel de la longueur de la voiture 2. La salle à passagers haute 12 est délimitée par des cloisons transversales et comporte des rangées de sièges pour passagers valides 14 fixés sur le plancher 8 et/ou sur une face latérale 15 de la voiture ferroviaire. Les rangées de sièges 14 sont séparées par une circulation haute médiane 16 d'axe A-A' sur le plancher 8.

Une intercirculation de liaison 18 fait jonction avec la voiture adjacente du train par le biais d'une porte 20.

Une plate-forme d'accès 22 est située dans le prolongement de l'extrémité de la salle à passagers haute 12 et à l'opposé de l'intercirculation de liaison 18. La plate-forme d'accès 22 est séparée de la salle à passagers haute 12 par une cloison équipée ou non d'une porte 24. La plate-forme d'accès 22 communique avec l'autre voiture adjacente par une intercirculation dont l'accès peut être éventuellement réalisé par une porte 25. De plus, la plate-forme d'accès 22 comporte avantageusement une zone aménagée 26, telle qu'une case à bagages. Elle est reliée au niveau inférieur 4 par un escalier 28 disposé dans le sens longitudinal.

Le niveau inférieur 4 comporte une salle à passagers basse 30 s'étendant sur l'essentiel de la longueur de la voiture 2 jusqu'à un bogie 10 de la voiture 2. L'espace 31 disponible au-dessus du bogie dans le véhicule est occupé par des équipements techniques du véhicule, tels qu'un groupe de climatisation par exemple.

La salle à passagers basse 30 s'ouvre depuis une unique extrémité sur une plate-forme basse d'accès 32, par une ouverture d'accès 34 munie éventuellement d'une porte. La salle à passagers basse 30 est borgne c'est-à-dire qu'elle ne comporte qu'une extrémité ouverte pour le passage de passagers.

La plate-forme basse d'accès 32 comporte latéralement de chaque côté de la voiture 2 une porte d'accès 35 permettant le transfert de l'extérieur à l'intérieur de la voiture 2 et inversement. La plate-forme basse d'accès 32 fait jonction avec la salle à passagers basse 30 par l'unique ouverture d'accès 34 du niveau inférieur 4.

De façon connue, la plate-forme basse d'accès 32 est reliée par l'escalier 28 à la plate-forme d'accès 22 du niveau supérieur 6.

La salle à passagers basse 30 comporte comme illustré sur la figure 2 une enfilade 36 de sièges pour personnes valides et une enfilade 37 d'emplacements pour personnes à mobilité réduite, dont une ou plusieurs zones réservées pour les personnes en fauteuil roulant. Les deux enfilades 36 et 37 définissent une circulation basse centrale 38. Elles forment des rangées de sièges de part et d'autre de la circulation 38.

En référence à la figure 2, une cellule toilette 42 occupe toute la largeur de la voiture 2 et est au fond de la salle à passagers basse 30, à l'opposé de la plate-forme basse d'accès 32 et de l'unique ouverture d'accès 34.

Parmi les deux rangées de sièges de la salle à passagers basse 30 les plus proches de la cellule toilette se trouve au moins un emplacement 41B pour l'accueil d'un fauteuil roulant et son occupant assis sur le fauteuil roulant et éventuellement au moins un siège 41A pour personne à mobilité réduite ou l'accompagnant du passager en fauteuil roulant.

Un siège 41A pour personne à mobilité réduite présente classiquement un espace d'accès plus grand que les sièges classiques et des équipements mobiles ou amovibles.

Les emplacements 41B sont des surfaces libres au sol permettant de recevoir une personne en fauteuil sur son fauteuil pour l'ensemble du voyage sans qu'il soit nécessaire qu'elle quitte le fauteuil.

En outre, une zone 44 de stockage de fauteuils roulants se situe à proximité immédiate de la cellule toilette 42 au sein de la salle à passagers basse 30.

Une porte coulissante 46 fait la jonction entre la salle à passagers basse 30 et la cellule toilette 42. Elle est ménagée dans la cloison de face transversale séparant la cellule toilette de la salle à passagers. Elle est excentrée par rapport à l'axe longitudinal du train et débouche ainsi dans un coin de la cellule toilette 42. Cette porte est commandée en ouverture et en fermeture à l'aide de bouton poussoir localisés sur la cellule toilette 42 et à proximité de la cellule pour être accessible par une personne en fauteuil roulant une fois devant la porte de la cellule.

Une cuvette de toilette 48 prend appui sur une cloison de fond de la cellule toilette 42. La cloison de fond est une cloison transversale du train opposée à la porte 46. La cuvette de toilette 48 est raccordée à un module de stockage des eaux 50 (eau claire et eaux usées). La cuvette de toilette 48 est située dans le coin opposé au coin vers lequel est ménagée la porte coulissante 46.

Un système d'extraction d'air 52 localisé sur une paroi latérale de la cellule toilette 42 permet de renouveler l'air plaçant en légère dépression la cellule toilette 42 par rapport à la salle à passagers basse 30.

Un lavabo 54 est prévu du même côté que la cuvette de toilette 48 par rapport à l'axe longitudinal du train dans un coin entre la cloison de face et une face latérale du véhicule.

La cuvette de toilette 48, le module de stockage des eaux 50, le système d'extraction d'air 52 et le lavabo 54 sont placés sur les cloisons de la cellule toilette 42 afin de définir une aire circulaire centrale de giration 56 de diamètre supérieur ou égal à 1,5 mètres au sein de la cellule toilette 42 permettant aux personnes en fauteuil roulant de manoeuvrer convenablement.

La voiture ferroviaire 2 selon l'invention intègre donc très efficacement la cellule toilette 42 occupant toute la largeur de la voiture 2 et placée au fond de la salle à passagers basse 30 à l'opposé de l'unique ouverture 34. Cette disposition permet à la fois à la cellule toilette 42 de posséder une aire circulaire centrale de giration 56 de diamètre supérieur ou égal à 1,5 mètres permettant de respecter les exigences règlementaires en termes de dimensionnement et à la fois de limiter l'impact sur la circulation des passagers à bord de la voiture 2.

## Revendications

1. Voiture ferroviaire (2) comprenant :
- une salle à passagers (30) s'étendant suivant au moins une partie de la longueur de la voiture (2) et comportant, à une unique extrémité, une ouverture d'accès (34) ; et
- une cellule toilette (42) munie d'une cuvette de toilette (48), occupant toute la largeur de la voiture (2) et accessible depuis une porte d'entrée (46)
**caractérisée en ce que** la cellule toilette (42) est placée dans la salle à passagers (30), au fond de la salle à l'opposé de l'unique ouverture d'accès (34), la porte d'accès (46) débouchant dans la salle à passagers (30).

2. Voiture ferroviaire (2) selon revendication 1, dans laquelle la cellule toilette (42) est pourvue d'un espace de giration (56) formant une aire circulaire centrale de diamètre supérieur ou égal à 1,5 mètres.

3. Voiture ferroviaire (2) selon la revendication 1 ou 2, dans laquelle la cellule toilette (42) comprend une porte coulissante (46) faisant jonction avec la salle à passagers (30) et possédant un système de commande par bouton-poussoir.

4. Voiture ferroviaire (2) selon l'une quelconque des revendications précédentes, dans laquelle la porte d'accès (46) à la cellule toilette est excentrée latéralement par rapport à l'axe longitudinal médian (A-A') du véhicule et la cellule toilette (42) comporte une cuvette de toilette (48) disposée du côté opposé à la porte (46) par rapport à l'axe longitudinal médian (A-A') du véhicule.

5. Voiture ferroviaire (2) selon la revendication 4, dans laquelle, la cellule toilette (42) comporte un lavabo (54) et dans laquelle la cuvette de toilette (48), le lavabo (54) et la porte (46) sont placés suivant trois coins distincts de la cellule toilette (42).

6. Voiture ferroviaire (2) selon quelconque des revendications précédentes, dans laquelle la cellule toilette (42) possède son propre système d'extraction d'air (52) de sorte que la cellule toilette (42) est placée en dépression par rapport à la salle à passagers (30).

7. Voiture ferroviaire (2) selon quelconque des revendications précédentes, dans laquelle la salle à passagers (30) comporte une zone (44) de stockage de fauteuils roulants à proximité de la cellule toilette (42).

8. Voiture ferroviaire (2), selon quelconque des revendications précédentes, **caractérisée en ce que** la salle à passagers comporte des rangées de sièges disposées successivement suivant la longueur de la voiture et **en ce qu'**au moins l'une des deux rangées de sièges comporte au moins un emplacement (41B) pour l'accueil d'un fauteuil roulant et de son occupant assis sur le fauteuil roulant ou au moins un siège (41A) pour les personnes à mobilité réduite ou l'accompagnant du passager en fauteuil roulant.

9. Voiture ferroviaire (2), selon quelconque des revendications précédentes, **caractérisée en ce que** la salle à passagers comporte des rangées de sièges disposées successivement suivant la longueur de la voiture et **en ce qu'**au moins l'une des deux rangées de sièges comporte au moins un emplacement (41B) pour l'accueil d'un fauteuil roulant et de son occupant assis sur le fauteuil roulant.

10. Voiture ferroviaire (2), selon quelconque des revendications précédentes, comprenant :
- une salle à passagers haute (12) ; et
- une salle à passagers basse (30),
la cellule toilette (42) occupant toute la largeur de la voiture (2) et étant placée au fond de l'une des salles à passagers, à l'opposé de l'unique ouverture d'accès (34) et l'autre salle à passagers comporte deux accès (20, 25) vers des voitures adjacentes situés de part et d'autre de la voiture (2) ferroviaire.

## Patentansprüche

1. Eisenbahnwagen (2) umfassend:
- einen Fahrgastraum (30), der sich entlang mindestens eines Teils der Länge des Wagens (2) erstreckt und an einem einzigen Ende eine Zugangsöffnung (34) aufweist; und
- eine mit einer Toilettenschüssel (48) versehene Toilettenzelle (42), die die gesamte Breite des Wagens (2) einnimmt und von einer Eingangstür (46) aus zugänglich ist
**dadurch gekennzeichnet, dass** die Toilettenzelle (42) in dem Fahrgastraum (30) am Ende des Raums gegenüber der einzigen Zugangsöffnung (34) platziert ist, wobei die Zugangstür (46) in den Fahrgastraum (30) mündet.

2. Eisenbahnwagen (2) nach Anspruch 1, wobei die Toilettenzelle (42) mit einem Wendekreis (56) versehen ist, der eine mittlere kreisförmige Fläche mit einem Durchmesser von 1,5 Metern oder mehr bildet.

3. Eisenbahnwagen (2) nach Anspruch 1 oder 2, wobei die Toilettenzelle (42) eine Schiebetür (46) umfasst, die mit dem Fahrgastraum (30) verbunden ist und ein Druckknopfbetätigungssystem besitzt.

4. Eisenbahnwagen (2) nach einem der vorherigen Ansprüche, wobei die Zugangstür (46) zu der Toilettenzelle seitlich exzentrisch zu der Mittellängsachse des Fahrzeugs angeordnet ist (A-A') des Fahrzeugs angeordnet ist und die Toilettenzelle (42) eine Toilettenschüssel (48) aufweist, die bezüglich der Mittellängsachse (A-A') des Fahrzeugs auf der gegenüberliegenden Seite der Tür (46) angeordnet ist.

5. Eisenbahnwagen (2) nach Anspruch 4, wobei die Toilettenzelle (42) ein Waschbecken (54) aufweist und wobei die Toilettenschüssel (48), das Waschbecken (54) und die Tür (46) an drei verschiedenen Ecken der Toilettenzelle (42) platziert sind.

6. Eisenbahnwagen (2) nach einem der vorherigen Ansprüche, wobei die Toilettenzelle (42) ihr eigenes Luftabzugssystem (52) besitzt, sodass die Toilettenzelle (42) in Bezug auf den Fahrgastraum (30) unter Unterdruck gesetzt wird.

7. Eisenbahnwagen (2) nach einem der vorherigen Ansprüche, wobei der Fahrgastraum (30) einen Bereich (44) zur Lagerung von Rollstühlen in der Nähe der Toilettenzelle (42) aufweist.

8. Eisenbahnwagen (2) nach einem der vorherigen Ansprüche, **dadurch gekennzeichnet, dass** der Fahrgastraum Sitzreihen umfasst, die aufeinanderfolgend entlang der Länge des Wagens angeordnet sind, und dass mindestens eine der zwei Sitzreihen mindestens einen Platz (41B) zum Aufnehmen eines Rollstuhls und seines auf dem Rollstuhl sitzenden Insassen oder mindestens einen Sitz (41A) für Personen mit eingeschränkter Mobilität oder die Begleitperson des Rollstuhlfahrers aufweist.

9. Eisenbahnwagen (2) nach einem der vorherigen Ansprüche, **dadurch gekennzeichnet, dass** der Fahrgastraum Sitzreihen umfasst, die aufeinanderfolgend entlang der Länge des Wagens angeordnet sind, und dass mindestens eine der zwei Sitzreihen mindestens einen Platz (41B) zum Aufnehmen eines Rollstuhls und seines auf dem Rollstuhl sitzenden Insassen aufweist.

10. Eisenbahnwagen (2), nach einem der vorherigen Ansprüche, umfassend:
- einen hohen Fahrgastraum (12); und
- einen niedrigen Fahrgastraum (30),
wobei die Toilettenzelle (42) die gesamte Breite des Wagens (2) einnimmt und am Ende eines der Fahrgasträume gegenüber der einzigen Zugangsöffnung (34) angeordnet ist, und der andere Fahrgastraum zwei Zugänge (20, 25) zu benachbarten Wagen aufweist, die sich auf beiden Seiten des Eisenbahnwagens (2) befinden.

## Claims

1. A railway carriage (2) comprising:
- a passenger space (30) extending along at least part of the length of the coach (2) and having an access opening (34) at one unique end; and
- a toilet cubicle (42) equipped with a toilet bowl (48), occupying the entire width of the vehicle (2) and accessible from an entrance door (46)
**characterised in that** the toilet cubicle (42) is placed in the passenger space (30), at the back of the hall opposite the single access opening (34), the access door (46) opening into the passenger space (30).

2. A railway carriage (2) according to claim 1, in which the toilet cubicle (42) is provided with a turning space (56) forming a central circular area with a diameter greater than or equal to 1.5 metres.

3. A railway carriage (2) according to claim 1 or 2, in which the toilet cubicle (42) comprises a sliding door (46) connecting with the passenger space (30) and having a push-button control system.

4. A railway carriage (2) according to any one of the preceding claims, in which the access door (46) to the toilet cubicle is laterally off-centre with respect to the median longitudinal axis (A-A') of the vehicle and the toilet cubicle (42) comprises a toilet bowl (48) arranged on the opposite side to the door (46) with respect to the median longitudinal axis (A-A') of the vehicle.

5. A railway carriage (2) according to claim 4, in which the toilet cubicle (42) comprises a washbasin (54) and in which the toilet bowl (48), the washbasin (54) and the door (46) are positioned in three separate corners of the toilet cubicle (42).

6. A railway carriage (2) according to any of the preceding claims, in which the toilet cubicle (42) has its own air extraction system (52) so that the toilet cubicle (42) is placed in a vacuum with respect to the passenger space (30).

7. A railway carriage (2) according to any of the preceding claims, in which the passenger space (30) comprises a wheelchair storage area (44) close to the toilet cubicle (42).

8. A railway carriage (2), according to any of the preceding claims, **characterized in that** the passenger space comprises rows of seats arranged successively along the length of the carriage and **in that** at least one of the two rows of seats comprises at least one space (41B) for accommodating a wheelchair and its occupant seated on the wheelchair or at least one seat (41A) for persons with reduced mobility or the person accompanying the passenger in the wheelchair.

9. A railway carriage (2), according to any of the preceding claims, **characterised in that** the passenger space comprises rows of seats arranged successively along the length of the carriage and **in that** at least one of the two rows of seats comprises at least one space (41B) for accommodating a wheelchair and its occupant seated on the wheelchair.

10. A railway carriage (2), according to any of the preceding claims, comprising:
- an upper passenger space (12); and
- a low-passenger space (30),
the toilet cubicle (42) occupying the entire width of the carriage (2) and being located at the back of one of the passenger rooms, opposite the single access opening (34), and the other passenger space has two accesses (20, 25) to adjacent carriages located on either end of the rail carriage (2).
